# EUROPÄISCHE PATENTSCHRIFT

(11) **EP 0 050 728 B1**
(45) Veröffentlichungstag und Bekanntmachung des Hinweises auf die Patenterteilung: **12.11.1986**
(21) Anmeldenummer: 81107030.9
(22) Anmeldetag: 07.09.1981
(51) Int. Cl.: A45C 5/12

(54) **Koffer mit inneren Tragarmen zur Abstützung und Befestigung einer Platte**
Suitcase provided with inner supporting arms for sustaining and fastening a plate
Valise comprenant des bras intérieurs de support pour soutenir et fixer une plaque

(30) Priorität: 28.10.1980 DE 8028694 U
(43) Veröffentlichungstag der Anmeldung: 05.05.1982
(73) Patentinhaber: Rox-Lederwarenfabriken Hamann GmbH, D-86928 Hofstetten (DE)
(72) Erfinder: Hamann, Klaus, D-8910 Landsberg/Lech (DE); Hamann, Jürgen, D-8912 Kaufering (DE)
(74) Vertreter: Weickmann, Heinrich, Dipl.-Ing.

## Beschreibung

Die Erfindung betrifft einen Koffer nach dem Oberbegriff des Anspruchs 1.

Bei einem nach der DE-OS 20 15 530 bekannten Koffer dieser Art sind die Trageinrichtungen Halter für an der Innenseite des Unterteils zu befestigende Innenfutter des Unterteils. Sie bestehen aus Kunststoffsträngen mit in Längsrichtung der Nuten verlaufenden Führungsstegen, die in die Nuten eingeführt sind. Die Kunststoffstränge weisen Kanten auf, die die Nuten hintergreifen.

Nach der GB-PS 643 511 sind Leiterstege bekannt, die in die inneren Eckkanten eines Kofferunterteils eingesetzt sind und zur Abstützung von Armen an den Ecken von Trennwänden dienen, die das Kofferunterteil in der Höhe zu unterteilen gestatten. Die Leiterstege können auch zur Befestigung von Zusatzeinrichtungen dienen, ohne daß diese Zusatzeinrichtungen angeschraubt werden müßten.

Aufgabe der Erfindung ist es, einen Koffer nach dem Oberbegriff des Anspruchs 1 anzugeben, bei dem Tragarme zur Befestigung einer Platte ohne Schwierigkeit an frei wählbarer Stelle jeweils in Anpassung an die vorliegenden Verhältnisse zu befestigen sind.

Die Lösung dieser Aufgabe ist im Kennzeichen des Anspruchs 1 angegeben.

Zur Befestigung eines Tragarms an einer beliebigen Stelle kann dieser an seinem Schaft angefaßt und unter Schrägstellung in die Nut eingeführt und anschließend abgesenkt werden, wodurch er sich festsetzt und eine Auflage für die zu befestigende Platte bietet.

Das Einführen der Tragarme in die Nuten wird besonders durch die Ausbildung nach Anspruch 2 erleichtert. Dem gleichen Zweck dient die Ausbildung nach Anspruch 3.

Die Erfindung wird im folgenden an einem Ausführungsbeispiel unter Hinweis auf die beigefügte Zeichnung näher erläutert.

In der Zeichnung ist ein Koffer nicht dargestellt, sondern nur der Querschnitt eines Profilstabs 2, der das Unterteil des Koffers an seiner Oberkante begrenzt. Der Profilstab weist eine nach unten gerichtete Nut 4 auf, die eine Kofferseitenwand aufnimmt, und eine nach oben gerichtete Nut 6, die eine Dichtungsschnur aufnehmen kann und die einen nach unten weisenden Steg an einem zugehörigen Profilstab aufnehmen kann, der die Unterkante des Oberteils des Koffers begrenzt. Profilstäbe mit den Nuten 4, 6 sind an sich bekannt.

Der Profilstab 2 weist jedoch überdies innenseitig eine durchgehende Nut 8 auf, in die ein Tragarm 10 an beliegiber Stelle in Längsrichtung der Nut 8 einzuhaken ist.

Der Tragarm 10 endet in einem nach oben weisenden Haken 12, der durch eine zum Kofferinneren weisende Abstützfläche 14 begrenzt ist. Außerdem befindet sich am Tragarm 10 ein nach unten weisender Ansatz 16, der durch eine zum Kofferäußeren weisende Abstützfläche 18 begrenzt ist. Der Profilstab 2 ist mit den Abstützflächen 14, 18 zugeordneten Widerlagerflächen 20, 22 versehen.

Die freie Stirnfläche 24 des Hakens 10 steigt in Richtung vom Kofferäußeren zum Kofferinneren an. Die Nut 8 ist durch einen den Haken 12 übergreifenden Steg 26 begrenzt, dessen freie Stirnfläche 28 in Richtung vom Kofferäußeren zum Kofferinneren abfällt.

Zur Befestigung eines Tragarms 10 kann dieser an seinem Schaft 30 angefaßt und unter Schrägstellung in die Nut 8 eingeführt werden. Dann wird der Tragarm 10 abgesenkt, wodurch sich seine Abstützfläche 14 an die Widerlagerfläche 20 und seine Abstützfläche 18 an die Widerlagerfläche 22 anlegt. Die Schrägflächen 24, 28 erleichtern des Einführen des Hakens 12 in die Nut 8.

Sind im Koffer an beliebigen Stellen derart Tragarme 10 eingehakt, so wird auf sie die abzustützende Platte gelegt. Die Befestigung der Platte an den Tragarmen 10 kann in beliebiger Weise mit Schrauben, Drehverschlüssen, Druckknöpfen, Magneten oder sogar mit Klebstoff erfolgen.

Unterhalb der Tragarme 10 kann eine Gerät angeordnet sein, beispielsweise in einem Gehäuse, das an der Platte oder am Kofferunterteil befestigt ist.

Die Zeichnung gibt einen maßstabgerechten Schnitt des Ausführungsbeispiels wieder, bei dem die Gesamtlänge der Tragarme etwa 19 mm beträgt.

## Patentansprüche

1. Koffer mit einem starren, an seiner Oberkante von Profilstäben begrenzten Unterteil, an dessen Innenseite Trageinrichtungen zu befestigen sind, bei dem die Profilstäbe (2) innenseitig durchgehende Nuten (4, 6, 8) aufweisen, in die die Trageinrichtungen an beliebiger Stelle einzuhaken sind, dadurch gekennzeichnet, daß zur Abstützung und Befestigung einer Platte als Trageinrichtungen Tragarme (10) vorgesehen sind, an denen sich nach oben weisende Haken (12) mit zum Kofferinneren weisenden Abstützflächen (14) und nach unten weisende Ansätze (16) mit zum Kofferäußeren weisenden Abstützflächen (18) befinden und daß die Profilstäbe (2) mit den Abstützflächen (14, 18) zugeordneten Widerlagerflächen (20, 22) versehen sind.

2. Koffer nach Anspruch 1, dadurch gekennzeichnet, daß die freien Stirnflächen (24) der Haken (10) in Richtung vom Kofferäußeren zum Kofferinneren ansteigen.

3. Koffer nach Anspruch 1 oder 2, dadurch gekennzeichnet, daß die Nuten (8) durch die Haken (12) übergreifende Stege (26) begrenzt sind, deren freie Stirnflächen (28) in Richtung vom Kofferäußeren zum Kofferinneren abfallen.

## Revendications

1. Valise munie d'une partie inférieure rigide délimitée par des barrettes profilées à son arête supérieure, et à la face interne de laquelle doivent être fixés des dispositifs de support, valise dans laquelle les barrettes profilées (2) présentent, dans leurface interne, des gorges ininterrompues (4, 6, 8) dans lesquelles les dispositifs de support doivent être accrochés à n'importe quel endroit, caractérisée par le fait que des bras de support (10) sont prévus en tant que dispositifs de support pour soutenir et fixer une plaque, bras sur lesquels se trouvent des crochets (12) dirigés vers le haut et munis de surfaces d'appui (14) tournées vers l'intérieur de la valise, ainsi que des éperons (16) dirigés vers le bas et munis de surfaces d'appui (18) tournées vers l'extérieur de la valise; et par le fait que les barrettes profilées (2) sont dotées de surfaces de contre-butée (20, 22) associées aux surfaces d'appui (14, 18).

2. Valise selon la revendication 1, caractérisée par le fait que les faces frontales libres (24) des crochets (12) sont en pente ascendante de l'extérieur vers l'intérieur de la valise.

3. Valise selon la revendication 1 ou 2, caractérisée par le fait que les gorges (8) sont délimitées par des nervures (26) venant en prise par-dessus avec les crochets (12), et dont les faces extrêmes libres (28) sont en pente descendante de l'extérieur vers l'intérieur de la valise.

## Claims

1. Suitcase having a rigid lower part defined at its upper edge by profiled bars, on the inner side of which carrier devices are to be secured, where the profiled bars (2) comprise continuous grooves (4, 6, 8) on the inner side in which the carrier devices can be hooked at any desired point, characterised in that for the supporting and securing of a plate carrier arms (10) are provided as carrier devices on which upwardly pointing hooks (12) with support faces (14) pointing towards the suitcase interior and downwardly pointing projections (16) with support faces (18) pointing to the suitcase exterior are situated, and in that the profiled bars (2) are provided with abutment faces (20, 22) allocated to the support faces (14, 18).

2. Suitcase according to Claim 1, characterised in that the free end faces (24) of the hooks (10) rise in the direction from the suitcase exterior to the suitcase interior.

3. Suitcase according to Claim 1 or 2, characterised in that the grooves (8) are defined by flanges (26) grasping over the hooks (12), the free end faces (28) of which fall away in the direction from the suitcase exterior to the suitcase interior.
